# FASCICULE DE BREVET EUROPEEN

(11) **EP 1 053 696 B1**
(45) Date de publication et mention de la délivrance du brevet: **02.02.2005**
(21) Numéro de dépôt: 00401285.2
(22) Date de dépôt: 11.05.2000
(51) Int. Cl.: A45F 5/10

(54) **Poignée rainurée à usages multiples**
Geschlitzter Griff zur Mehrzweckverwendung
Grooved handle with multiple utilisations

(30) Priorité: 17.05.1999 FR 9906971; 11.06.1999 FR 9907389
(43) Date de publication de la demande: 22.11.2000
(73) Titulaire: Ledru, René, 75011 Paris (FR)
(72) Inventeur: Ledru, René, 75011 Paris (FR)
(74) Mandataire: Vander-Heym, Serge

(56) Documents cités:
- CH-A- 265 364
- FR-A- 962 780
- FR-A- 1 235 049
- FR-A- 2 129 897
- FR-A- 2 731 881
- GB-A- 2 261 366

## Description

La présente invention est relative à une poignée destinée, notamment, au transport de paquets ficelés et analogues.

Le document GB 2261336 décrit une poignée composée par un corps oblong présentant une rainure longitudinale. Une telle poignée se prête au transport de sacs comportant des anses ou de colis ficelés par une simple boucle, mais elle ne permet pas le transport de colis comportant des ficelles formant deux boucles disposées en croix.

Le document FR 1235049 décrit une poignée comportant, sur une de ses faces, une encoche en forme de V. Une telle poignée permet le transport de paquets ficelés en croix, mais elle ne permet pas le transport de paquets ficelés en croix à l'aide de sangles.

Le document CH 265364 décrit une poignée constituée par un tube fendu longitudinalement, présentant une fente transversale étroite débouchant dans une ouverture oblongue. A priori, la présence de l'ouverture oblongue permet le transport de colis ficelés en croix à l'aide de sangles plates. Toutefois, l'introduction de la sangle dans la fente transversale est très malaisée, de même que son retrait.

Selon l'invention, la poignée rainurée pour usages multiples, qui remédie aux inconvénients cités ci-dessus, est remarquable en ce que la rainure transversale connue, qui débouche dans une ouverture connue pratiquée sur le fond de la rainure longitudinale, s'évase vers ladite ouverture.

Selon une autre caractéristique de l'invention, la rainure transversale s'évase vers son extrémité opposée au fond de la rainure longitudinale.

La présente invention sera mieux comprise par la description qui va suivre faite en se référant au dessin annexé à titre d'exemple indicatif, seulement sur lequel :
- la figure 1 est une vue en élévation de la poignée de l'invention;
- la figure 2 est la vue de dessus de la figure 1;
- la figure 3 est la vue de gauche de la figure 1;
- les figures 4 et 5 sont des vues, analogues à celle 3, montrant des variantes de réalisation.

De la façon connue, la poignée est constituée par un corps 1, de forme allongée présentant une rainure 2 longitudinale.

Selon un mode de réalisation, le fond 2a de la rainure 2 est plat et sa section peut être rectangulaire (fig.3) ou trapézoïdale (fig.4).

De la façon connue, le corps 1 présente une rainure transversale 3 et sur le fond 2a de la rainure 2 une ouverture 4 dans laquelle débouche ladite rainure 3.

Selon l'invention et dans le but, notamment, de permettre la mise en place et, ou, le retrait aisé de la poignée sur un colis comportant des sangles plates disposées en croix, la partie inférieure de la rainure 3 s'évase latéralement en 5 de façon à ce que la largeur de ladite rainure soit sensiblement égale, à sa base, à la largeur de la sangle utilisée.

La partie supérieure de la rainure 3 s'évase en 6 d'une façon analogue à sa base.

Comme cela ressort du mode de réalisation de la figure 5, les bords supérieurs de la rainure 2 présentent, chacun, un chanfrein 7, incliné vers l'intérieur de ladite rainure et facilitant le glissement de la poignée sous la boucle correspondante du colis à transporter.

Afin de faciliter le maintien de la poignée, la face inférieure de celle-ci est ondulée de façon à présenter quatre creux 8 correspondant aux quatre doigts de la main de l'utilisateur.

Dans le même esprit, les faces latérales de la poignée présentent chacune, un évidement 9. Il est à noter que tous les bords de la poignée sont arrondis.

## Revendications

1. Poignée destinée, notamment, à des colis comportant des sangles plates, comportant une rainure longitudinale (2) et une rainure transversale (3) débouchant dans une ouverture (4) pratiquée sur le fond de ladite rainure longitudinale, **caractérisée en ce que** la partie inférieure de la rainure transversale(3) s'évase (en 5), à proximité de l'ouverture (4), de façon à ce que sa largeur soit sensiblement égale, à sa partie inférieure, à la largeur de la sangle du colis à transporter et **en ce que** la partie supérieure de ladite rainure s'évase de la même façon.

2. Poignée selon la revendication 1, **caractérisée en ce que** la rainure longitudinale (2) est rectangulaire, ses côtés étant verticaux et sa base étant plate.

3. Poignée selon l'une quelconque des revendications 1 et 2, **caractérisée en ce que** la rainure longitudinale (2) est trapézoïdale, ses côtés étant obliques et sa base étant plate.

4. Poignée selon l'une quelconque des revendications 1 à 3, **caractérisée en ce que** les rebords sont arrondis et **en ce que** les faces latérales sont évidées.

5. Poignée selon l'une quelconque des revendications 1 à 4, **caractérisée en ce que** les bords de la rainure longitudinale présentent, chacun, un chanfrein (7).

## Claims

1. A handle, intended in particular for packages with flat straps, including a longitudinal groove (2) and a transverse groove (3) ending in an opening (4) created in the bottom of the said longitudinal groove, **characterised in that** the lower part of the transverse groove (3)flares (at 5) close to the opening (4) so that it's width, at its lower part, is approximately equal to the width of the strap of the package to be carried, and **in that** the upper part of the said groove flares in the same way.

2. A handle in accordance with claim 1, **characterised in that** the longitudinal groove (2) is rectangular, its sides being vertical and its base being flat.

3. A handle in accordance with claims 1 and 2, **characterised in that** the longitudinal groove (2) is trapezoidal, its sides being oblique and its base being flat.

4. A handle in accordance with any of claims 1 to 3, **characterised in that** the edges are rounded and **in that** the lateral faces are concave.

5. A handle in accordance with any of claims 1 to 4, **characterised in that** the edges of the longitudinal groove each have a chamfer (7).

## Patentansprüche

1. Insbesondere für Packstücke mit flachen Gurten bestimmter Griff mit einer Längsrille (2) und einer in eine in den Boden der genannten Längsrille praktizierten Öffnung (4) ausmündende Querrille (3), **dadurch gekennzeichnet, dass** der untere Teil der Querrille (3) sich in der Nähe der Öffnung (4) derart konisch (in 5) erweitert, dass seine Breite an seinem unteren Teil deutlich gleich der Breite des Gurtes des zu transportierenden Packstücks ist und dass der obere Teil der genannten Rille sich auf dieselbe Weise konisch erweitert.

2. Griff gemäß Anspruch 1, **dadurch gekennzeichnet, dass** die Längsrille (2) rechteckig ist, wobei ihre Seiten vertikal sind und ihre Basis flach ist.

3. Griff gemäß Anspruch 1 und 2, **dadurch gekennzeichnet, dass** die Längsrille (2) trapezförmig ist, wobei ihre Seiten schräg sind und ihre Basis flach ist.

4. Griff gemäß Anspruch 1 bis 3, **dadurch gekennzeichnet, dass** die Ränder abgerundet sind und dass die Seitenflächen ausgespart sind.

5. Griff gemäß Anspruch 1 bis 4, **dadurch gekennzeichnet, dass** die Ränder der Längsrille jeweils eine Seitenfase (7) aufweisen.
